# EUROPÄISCHE PATENTSCHRIFT

(11) **EP 0 445 372 B1**
(45) Veröffentlichungstag und Bekanntmachung des Hinweises auf die Patenterteilung: **16.06.1993**
(21) Anmeldenummer: 90122285.1
(22) Anmeldetag: 22.11.1990
(51) Int. Cl.: B25H 3/00

(54) **Kassette zur Aufbewahrung von Gegenständen**
Cassette for the storage of articles
Cassette pour le rangement d'articles

(30) Priorität: 03.03.1990 DE 4006782
(43) Veröffentlichungstag der Anmeldung: 11.09.1991
(73) Patentinhaber: FIRMA GEORG KNOBLAUCH, D-89537 Giengen (DE)
(72) Erfinder: Rau, Georg, W-7928 Giengen-Hohenmemmingen (DE); Hitzler, Werner, W-7922 Herbrechtingen (DE); Riess, Gerhard, W-8887 Bachhagel-Burghagel (DE); Budert, Günter H., W-8887 Bachhagel (DE)
(74) Vertreter: Dziewior, Joachim, Dipl.-Phys. Dr.

(56) Entgegenhaltungen:
- DE-U- 8 135 902
- DE-U- 8 514 919
- DE-U- 8 812 791
- DE-U- 8 914 050
- US-A- 2 269 637
- US-A- 2 671 709

## Beschreibung

Die Erfindung betrifft eine Kassette zur Aufbewahrung von Gegenständen, insbesondere von Werkzeugen wie Spiralbohrer, Gewindebohrer, Bit-Einsätze, Adapter und dergl., mit einem Bodenteil, einem gelenkig mit dem Bodenteil verbundenen Deckelteil und zumindest einem, im Bodenteil schwenkbar gelagerten Schwenkeinsatz mit Aufnahmen für die Gegenstände, wobei das Deckelteil mit dem ihm benachbart angeordneten Schwenkeinsatz über ein Verbindungsglied zur selbsttätigen Mitnahme des Schwenkeinsatzes verbunden ist, sowie mit einem Aufnahmefach für einen Handgriff, Werkzeugschaft oder dergl., das im Bodenteil auf der der Gelenkachse des Deckelteils bzw. des Schwenkeinsatzes abgewandten Seite angeordnet ist.

Eine derartige Kassette ist beispielsweise aus der DE-U-8514919 bekannt.

Derartige Kassetten finden insbesondere für Werkzeuge Verwendung, die aus einer Vielzahl einzelner Werkzeugteile von in der Regel abgestufter Größe bzw. Abmessung sowie einem Schaft, Griffteil oder dergl. bestehen, mit welchen die Werkzeugteile bedarfsweise zu ihrer Anwendung und besseren Handhabung verbunden werden. Häufig besteht jedoch auch der Wunsch, unabhängig von den genannten Werkzeugteilen bestimmte andere Werkzeuge zusätzlich in der Kassette unterzubringen. Hierfür ist es bekannt, ein zusätzliches Aufnahmefach im Bodenteil der Kassette vorzusehen.

Nachteilig ist hierbei, daß im Gegensatz zu den aus dem Bodenteil zur leichteren Entnahme der Werkzeuge ausschwenkenden Schwenkeinsätze die in dem Aufnahmefach untergebrachten Gegenstände häufig nur schwer entnommen werden können, insbesondere dann, wenn es sich um zylindrische Gegenstände handelt, die zudem den Raum des Aufnahmefaches nahezu vollständig ausfüllen.

Der Erfindung liegt die Aufgabe zugrunde, eine Kassette der eingangs genannten Art so auszubilden, daß nach dem öffnen der Kassette auch die in dem Aufnahmefach aufbewahrten Gegenstände in eine Lage gebracht werden, die ihre Entnahme erleichtert.

Diese Aufgabe wird nach der Erfindung dadurch gelöst, daß am Schwenkeinsatz exzentrisch zur Schwenkachse zumindest eine sich zum Aufnahmefach hin erstreckende, durch den Schwenkeinsatz im wesentlichen in ihrer Längsrichtung verstellbare Schubstange angelenkt ist, die wenigstens eine der Wände des Aufnahmefachs in eine die Entnahme des darin aufbewahrten Gegenstands erleichternde Lage verstellt.

Der durch die Erfindung erreichte Vorteil besteht im wesentlichen darin, daß mit dem Öffnen der Kassette eine oder mehrere Wände des Aufnahmefaches verstellt werden, wodurch sich eine den Zugriff zum Werkzeug erleichternde vergrößerte Querschnittsfläche des Aufnahmefachs und/oder ein Anheben des Werkzeugs ergibt. Somit kann das Werkzeug in dem Aufnahmefach entweder leichter gegriffen werden oder steht so nach oben aus dem Aufnahmefach hervor, daß in jedem Fall ein einfacher Zugriff zu den Gegenständen im Schwenkeinsatz gegeben und entsprechend eine leichte Entnahme möglich ist.

Je nach Anbringungsort der Schubstange an dem Schwenkeinsatz kann die Schubstange beim Öffnen des Deckelteils eine Verstellbewegung zum Aufnahmefach hin oder auch in entgegengesetzter Richtung ausführen. In bevorzugter Ausführungsform der Erfindung ist jedoch vorgesehen, daß die Schubstange bei in die Entnahmestellung aufgestelltem Schwenkeinsatz auf der zum Aufnahmefach weisenden Seite der Gelenkachse des Schwenkeinsatzes zwischen diesem und der Seitenwand des Bodenteils angeschlossen ist, so daß beim Öffnen der Kassette eine Schubbewegung zum Aufnahmefach hin erfolgt.

Bei Kassetten mit zwei oder mehreren, sich gegenseitig mitnehmenden und um eine gemeinsame Achse schwenkbaren Schwenkeinsätzen ist im Rahmen der Erfindung vorgesehen, daß die Schubstange an dem dem Deckelteil abgewandten Schwenkeinsatz angeschlossen ist.

Besteht die Kassette dagegen aus zwei oder mehreren Schwenkeinsätzen, bei denen der zweite bzw. die weiteren Schwenkeinsätze am ersten, über das Verbindungsglied mit dem Deckelteil verbundenen Schwenkeinsatz exzentrisch zu dessen Gelenkachse schwenkbar gelagert ist bzw. sind, so kann die Schubstange in zweckmäßiger Ausgestaltung der Erfindung im Schwenklager des zweiten bzw. der weiteren Schwenkeinsätze angeschlossen sein.

In einer ersten vorteilhaften Ausgestaltung der Erfindung ist die der Gelenkachse des Deckelteils gegenüberstehende, die eine Wand des Aufnahmefachs bildende Seitenwand des Bodenteils nach außen ausschwenkbar ausgebildet und mit der Schubstange gelenkig verbunden. Hierdurch erfährt das Aufnahmefach beim Öffnen der Kassette im Bereich des oberen Öffnungsrandes eine Verbreiterung, wodurch der darin liegende Gegenstand leichter entnommen werden kann. Dazu ist die Seitenwand vorteilhafterweise von dem einen Schenkel eines L-Profils gebildet, dessen anderer Schenkel bei geschlossener Kassette parallel und mit geringem Abstand zur Bodenfläche des Bodenteils angeordnet ist, wobei das L-Profil stirnseitig mit Anschlußlaschen versehen ist, an denen das Drehgelenk angeordnet und die Schubstange gelenkig angeschlossen ist. Die der schwenkbaren Wand gegenüberstehende Wand des Aufnahmefachs kann zweckmäßigerweise von einem mit der Bodenfläche des Bodenteils verbundenen L-Profil gebildet sein.

Eine zweite, ebenfalls vorteilhafte Ausführungsform der Erfindung ist dadurch gekennzeichnet, daß das freie Ende der Schubstange an dem zum Deckelteil weisenden oberen Rand mit einer Anlaufschräge versehen ist und das Aufnahmefach eine Bodenplatte aufweist, die um eine zur Längsrichtung der Schubstange etwa parallele Achse im Bereich der Bodenfläche des Bodenteils schwenkbar ist und im Bereich der Schubstange an ihrer Unterseite eine der Anlaufschräge anliegende Gleitfläche aufweist. Hierdurch wird beim Öffnen der Kassette die Bodenplatte in eine schräg nach oben gerichtete Lage verschwenkt, so daß das im Aufnahmefach untergebrachte Werkzeug über den oberen freien Rand des Aufnahmefaches zur leichten Entnahme hervortritt. Um eine besonders reibungsfreie und zuverlässige Verstellung der Bodenplatte zu erreichen, kann die Anlaufschräge zweckmäßigerweise mit einer Randleiste versehen sein, die senkrecht zur Schubstange ausgerichtet ist und zur Bodenplatte hin vorsteht. Entsprechend ist die Gleitfläche zweckmäßigerweise von einer aus der Ebene der Bodenplatte etwa parallel zur Anlaufschräge aufgebogenen Lasche gebildet.

Weiter ist im Rahmen der Erfindung vorgesehen, daß die Bodenplatte an ihrem der Gleitfläche abgewandten Rand einen Lagerzapfen trägt, der in eine Ausnehmung der das Aufnahmefach begrenzenden Trennwand am Bodenteil greift. Bei dieser Ausgestaltung wird die Bodenplatte jeweils nur an ihrem einen Ende, nämlich dort, wo die Schubstange angreift, angehoben. Es besteht jedoch ebenso auch die Möglichkeit, an beiden Seiten des Aufnahmefachs jeweils eine Schubstange vorzusehen, so daß die dann lose einzulegende Bodenplatte parallel nach oben angehoben wird.

Ein paralleles Anheben des Werkzeugs im Aufnahmefach ist jedoch auch mit einer einzigen Schubstange möglich. Dazu sieht die Erfindung im Aufnahmefach eine zweite Bodenplatte vor, die ebenfalls im Bereich der Bodenfläche des Bodenteils mit zu der der anderen Bodenplatte paralleler Achse gelenkig angeschlossen ist, wobei die beiden Bodenplatten sich scherenartig kreuzen und im Kreuzungsbereich gelenkig miteinander verbunden sind. Wird daher die eine der beiden Bodenplatten angehoben, wird die zweite über die scherenartige Verbindung entsprechend mit verstellt, so daß das auf den beiden Bodenplatten ruhende Werkzeug im wesentlichen achsparallel nach oben verlagert wird.

Um die scherenartige Anordnung auf besonders einfache Weise zu erreichen, ist vorgesehen, daß die beiden Bodenplatten mit je einem parallel zur Gelenkachse verlaufenden Schlitz versehen sind, der sich von der Mitte aus in jeweils entgegengesetzter Richtung bis zum Rand erstreckt, wobei jeder Schlitz die jeweils andere Bodenplatte in sich aufnimmt und der Schlitz eine ein gegenseitiges Bewegungsspiel ermöglichende Breite besitzt.

Schließlich kann im Rahmen der Erfindung noch vorgesehen sein, daß an einem der Schwenkeinsätze ein Einsatzteil schwenkbar gelagert ist, das für jede seiner beiden Schwenkrichtungen einen die Schwenkbewegung begrenzenden Anschlag an der Schubstange aufweist. Da die Schubstange im wesentlichen ihre horizontale Lage beibehält, besteht hierdurch die Möglichkeit, auch das Einsatzteil in einer horizontalen Ausrichtung zu halten, obwohl dieses an sich die Schwenkbewegung des Schwenkeinsatzes mitzumachen bestrebt wäre. Die Schubstange dient hierbei also als eine Art Führung, wodurch das Einsatzteil in Folge seiner exzentrischen Lagerung während des Aufstellens des Schwenkeinsatzes lediglich einen Ausstellhub erfährt. Dazu kann das Einsatzteil in besonders einfacher Gestaltung als U-Profil ausgebildet sein, wobei die beiden Schenkel des U-Profils die Schubstange zwischen sich aufnehmen und jeweils den Anschlag bilden.

Ebenso besteht jedoch auch die Möglichkeit, daß an einem der Schwenkeinsätze ein Einsatzteil schwenkbar gelagert ist, an dem die Schubstange fest angeschlossen ist. Dabei können dann das Einsatzteil und die Schubstange einstückig miteinander ausgebildet und aus einem einzigen Blechzuschnitt geformt sein.

Im folgenden wird die Erfindung an in der Zeichnung dargestellten Ausführungsbeispielen näher erläutert; es zeigen:
- Fig. 1: den Gegenstand nach der Erfindung in einer ersten Ausführungsform in perspektivischer Darstellung,
- Fig. 2: den Gegenstand nach Fig. 1 in Seitenansicht, teilweise im Schnitt dargestellt,
- Fig. 3: eine weitere Ausführungsform der Erfindung in der Fig. 1 entsprechender Darstellung,
- Fig. 4: den Gegenstand nach Fig. 3, in Seitenansicht, teilweise im Schnitt dargestellt,
- Fig. 5: den Gegenstand nach Fig. 4 in gleicher Darstellung, jedoch bei geschlossener Kassette,
- Fig. 6: eine weitere Ausführungsform in der Fig. 1 entsprechender Darstellung,
- Fig. 7: eine Stirnansicht des Gegenstands nach Fig. 6,
- Fig. 8: den Gegenstand nach Fig. 6 in einer Darstellung gemäß Fig. 4,
- Fig. 9: den Gegenstand nach Fig. 6 in einer Darstellung gemäß Fig. 5.

Die in der Zeichnung dargestellte Kassette dient zur Aufbewahrung von Gegenständen, insbesondere von Werkzeugen und Werkzeugteilen wie Spiralbohrer, Gewindebohrer, Bit-Einsätze, Adapter und dergl. Die Kassette besteht aus einem Bodenteil 1, ferner einem gelenkig mit dem Bodenteil 1 verbundenen Deckelteil 2 sowie zumindest einem Schwenkeinsatz 3, 4, der im Bodenteil 1 schwenkbar gelagert und mit Aufnahmen 5 für die Gegenstände versehen ist.

Das Deckelteil 2 ist mit dem ihm benachbart angeordneten Schwenkeinsatz 3 über ein Verbindungsglied 6 verbunden, wodurch beim Öffnen der Kassette die selbsttätige Mitnahme des Schwenkeinsatzes 3 erreicht wird. Ferner weist die Kassette ein Aufnahmefach 7 für einen Handgriff, einen Werkzeugschaft oder dergl. auf, das im Bodenteil 1 auf der der Gelenkachse 8, 9 des Deckelteils 2 bzw. des Schwenkeinsatzes 3 abgewandten Seite angeordnet ist.

Am Schwenkeinsatz 4 ist exzentrisch zur Schwenkachse 9 eine sich zum Aufnahmefach 7 hin erstreckende Schubstange 10 angelenkt, die über den Schwenkeinsatz 4 im wesentlichen in ihrer Längsrichtung verstellbar ist. Diese Schubstange 10 verstellt beim Öffnen der Kassette zumindest eine der Wände des Aufnahmefaches 7 in eine solche Lage, daß danach die Entnahme des in dem Aufnahmefach 7 aufbewahrten Gegenstands erleichtert wird.

Wie sich aus den Fig. 2, 4 und 8 ergibt, ist die Schubstange 10 bei in die Entnahmestellung aufgestelltem Schwenkeinsatz 3, 4 auf der zum Aufnahmefach 7 weisenden Seite der Gelenkachse 9 des Schwenkeinsatzes 3, 4 zwischen diesem und der Seitenwand 1.1 des Bodenteils 1 angeschlossen. Dadurch führt die Schubstange 10 beim öffnen der Kassette eine zum Aufnahmefach 7 hin gerichtete Bewegung aus.

Die Ausführungsformen nach den Fig. 1 bis 5 weisen jeweils zwei sich gegenseitig mitnehmende und um eine gemeinsame Achse 9 schwenkbare Schwenkeinsätze 3, 4 auf. Hier ist die Schubstange 10 jeweils an dem dem Deckelteil 2 abgewandten Schwenkeinsatz 4 angeschlossen, wodurch sich ein relativ großer Verstellhub für die Schubstange 10 ergibt.

In einer ersten, in den Fig. 1 und 2 dargestellten Ausführungsform ist die der Gelenkachse 8 des Deckelteils 2 gegenüberstehende Seitenwand 1.1 des Bodenteils, die eine Wand des Aufnahmefachs 7 bildet, nach außen ausschwenkbar ausgebildet und zudem mit der Schubstange 10 gelenkig verbunden. Dadurch vergrößert sich beim Öffnen der Kassette der lichte Öffnungsquerschnitt des Aufnahmefachs 7, so daß das darin untergebrachte Werkzeug leichter gegriffen werden kann.

Im einzelnen ist die Seitenwand 1.1 von dem einen Schenkel eines L-Profils gebildet, dessen anderer Schenkel 1.2 bei geschlossener Kassette parallel und mit geringem Abstand zur Bodenfläche 1.3 des Bodenteils 1 angeordnet ist. Das L-Profil ist stirnseitig mit Anschlußlaschen 11 versehen, an denen das Drehgelenk 12 für die Seitenwand 1.1 angeordnet und die Schubstange 10 gelenkig angeschlossen ist.

Die der schwenkbaren Wand 1.1 gegenüberstehende Wand 13 des Aufnahmefachs 7 ist ebenfalls von einem L-Profil gebildet, dessen einer Schenkel 13.1 mit der Bodenfläche 1.3 des Bodenteils 1 fest verbunden ist.

Bei den in den Fig. 3 bis 9 dargestellten Ausführungsbeispielen ist das freie Ende der Schubstange 10 jeweils an dem zum Deckelteil 2 weisenden oberen Rand mit einer Anlaufschräge 14 versehen. Das Aufnahmefach 7 weist jeweils eine Bodenplatte 15 auf, die um eine zur Längsrichtung der Schubstange 10 etwa parallele Achse im Bereich der Bodenfläche 1.3 des Bodenteils 1 schwenkbar ist. Im Bereich der Schubstange 10 weist die Bodenplatte 15 an ihrer Unterseite eine der Anlaufschräge 14 anliegende Gleitfläche 16 auf. Die Anlaufschräge 14 ist mit einer Randleiste 17 versehen, die senkrecht zur Schubstange 10 ausgerichtet ist und zur Bodenplatte 15 hin vorsteht. Die Gleitfläche 16 ist von einer aus der Ebene der Bodenplatte 15 etwa parallel zur Anlaufschräge 14 aufgebogenen Lasche gebildet. Dadurch ergibt sich ein weitgehend reibungsfreier Ablauf der Anlaufschräge 14 an der Gleitfläche 16, wodurch eine sichere und zuverlässige Verstellung der beweglichen Teile, der Kassette erreicht wird.

Die Bodenplatte 15 trägt an ihrem der Gleitfläche 16 abgewandten Rand einen Lagerzapfen 18, der in eine Ausnehmung der das Aufnahmefach 7 begrenzenden Trennwand 13 im Bodenteil 1 greift.

Um ein paralleles Anheben des Gegenstands im Aufnahmefach 7 zu erreichen, kann in in der Zeichnung nicht dargestellter Weise im Aufnahmefach 7 eine zweite Bodenplatte 15 vorgesehen sein, die ebenfalls im Bereich der Bodenfläche 1.3 des Bodenteils 1 mit zu der anderen Bodenplatte 15 paralleler Achse gelenkig angeschlossen ist. Die beiden Bodenplatten 15 kreuzen sich dabei scherenartig und sind im Kreuzungsbereich gelenkig miteinander verbunden. Dadurch besteht die Möglichkeit, mit nur einer Schubstange 10 beide Bodenplatten 15 gleichzeitig aufzuschwenken, so daß der Gegenstand an seinen beiden Enden gleichmäßig angehoben wird.

Die gelenkige Verbindung der beiden Bodenplatten 15 kann dadurch erreicht werden, daß sie mit je einem parallel zur Gelenkachse verlaufenden, in Fig. 3 bei der einen Bodenplatte 15 gestrichelte angedeuteten Schlitz 19 versehen sind, der sich von der Mitte aus in jeweils entgegengesetzter Richtung bis zum Rand erstreckt. Dabei nimmt jeder Schlitz 19 die jeweils andere Bodenplatte 15 in sich auf; die beiden Bodenplatten 15 werden also im Bereich ihres Schlitzes 19 ineinander gesteckt. Um das erforderliche Bewegungsspiel der beiden Bodenplatten 15 zu erreichen, muß der Schlitz 19 eine ausreichende Breite besitzen.

Bei der Ausführungsform nach den Fig. 6 bis 9 ist an dem Schwenkeinsatz 3 ein Einsatzteil 20 schwenkbar gelagert, dessen Aufnahmeöffnungen stets nach oben gerichtet sind und das bei geschlossener Kassette von dem Schwenkeinsatz 3 übergriffen wird. Dadurch verhindert der Schwenkeinsatz 3 ein Herausfallen der in dem Einsatzteil 20 aufbewahrten Gegenstände. Das Einsatzteil 20 muß daher unabhängig von der Schwenkbewegung des Schwenkeinsatzes 3 eine im wesentlichen gleiche Lage beibehalten, sollte aber zur Erleichterung der Entnahme der darin untergebrachten Gegenstände in eine hierfür geeignete Position verschoben werden. Letzteres wird durch die gegenüber der Drehachse 9 des Schwenkeinsatzes 3 exzentrische Lagerung des Einsatzteils 20 erreicht. Um die Ausrichtung des Einsatzteiles 20 im wesentlichen beizubehalten, weist das Einsatzteil 20 für jede seiner beiden Schwenkrichtungen einen die Schwenkbewegung begrenzenden Anschlag an der Schubstange 10 auf. Dies bietet sich insofern an, als die Schubstange 10 im wesentlichen ausschließlich einen Bewegungshub in ihrer Längsrichtung ausführt.

Das Einsatzteil 20 kann dabei als U-Profil ausgebildet sein, wobei die beiden Schenkel des U-Profils die Schubstange 10 zwischen sich aufnehmen und jeweils den Anschlag bilden.

Dabei besteht auch die in der Zeichnung nicht dargestellte Möglichkeit, daß an dem an einem der Schwenkeinsätze 3, 4 schwenkbar gelagerten Einsatzteil 20 die Schubstange 10 fest angeschlossen ist. Insbesondere können dann das Einsatzteil 20 und die Schubstange 10 einstückig miteinander ausgebildet und aus einem einzigen Blechzuschnitt geformt sein.

## Patentansprüche

1. Kassette zur Aufbewahrung von Gegenständen, insbesondere von Werkzeugen wie Spiralbohrer, Gewindebohrer, Bit-Einsätze, Adapter und dergl., mit einem Bodenteil (1), einem gelenkig mit dem Bodenteil (1) verbundenen Deckelteil (2) und zumindest einem, im Bodenteil (1) schwenkbar gelagerten Schwenkeinsatz (3, 4) mit Aufnahmen (5) für die Gegenstände, wobei das Deckelteil (2) mit dem ihm benachbart angeordneten Schwenkeinsatz (3) über ein Verbindungsglied (6) zur selbsttätigen Mitnahme des Schwenkeinsatzes (3) verbunden ist, sowie mit einem Aufnahmefach (7) für einen Handgriff, Werkzeugschaft oder dergl., das im Bodenteil (1) auf der der Gelenkachse (8, 9) des Deckelteils (2) bzw. des Schwenkeinsatzes (3) abgewandten Seite angeordnet ist, dadurch gekennzeichnet, daß am Schwenkeinsatz (3, 4) exzentrisch zur Schwenkachse (9) zumindest eine sich zum Aufnahmefach (7) hin erstreckende, durch den Schwenkeinsatz (3, 4) im wesentlichen in ihrer Längsrichtung verstellbare Schubstange (10) angelenkt ist, die wenigstens eine der Wände des Aufnahmefachs (7) in eine die Entnahme des darin aufbewahrten Gegenstands erleichternde Lage verstellt.

2. Kassette nach Anspruch 1, dadurch gekennzeichnet,daß die Schubstange (10) bei in die Entnahmestellung aufgestelltem Schwenkeinsatz (3, 4) auf der zum Aufnahmefach (7) weisenden Seite der Gelenkachse (9) des Schwenkeinsatzes (3, 4) zwischen diesem und der Seitenwand (1.1) des Bodenteils (1) angeschlossen ist.

3. Kassette nach Anspruch 1 oder 2, mit zwei oder mehreren, sich gegenseitig mitnehmenden und um eine gemeinsame Achse (9) schwenkbaren Schwenkeinsätzen (3, 4), dadurch gekennzeichnet, daß die Schubstange (10) an dem dem Deckelteil (2) abgewandten Schwenkeinsatz (4) angeschlossen ist.

4. Kassette nach Anspruch 1 oder 2, mit zwei oder mehreren Schwenkeinsätzen (3, 4), wobei der zweite bzw. die weiteren Schwenkeinsätze (4) am ersten, über das Verbindungsglied (6) mit dem Deckelteil (2) verbundenen Schwenkeinsatz (3) exzentrisch zu dessen Gelenkachse (9) schwenkbar gelagert ist bzw. sind, dadurch gekennzeichnet, daß die Schubstange (10) im Schwenklager des zweiten bzw. der weiteren Schwenkeinsätze (4) angeschlossen ist.

5. Kassette nach einem der Ansprüche 1 bis 4, dadurch gekennzeichnet, daß die der Gelenkachse (8) des Deckelteils (2) gegenüberstehende, die eine Wand des Aufnahmefachs (7) bildende Seitenwand (1.1) des Bodenteils (1) nach außen ausschwenkbar ausgebildet und mit der Schubstange (10) gelenkig verbunden ist.

6. Kassette nach Anspruch 5, dadurch gekennzeichnet, daß die Seitenwand (1.1) von dem einen Schenkel eines L-Profils gebildet ist, dessen anderer Schenkel (1.2) bei geschlossener Kassette parallel und mit geringem Abstand zur Bodenfläche (1.3) des Bodenteils (1) angeordnet ist, wobei das L-Profil stirnseitig mit Anschlußlaschen (11) versehen ist, an denen das Drehgelenk (12) angeordnet und die Schubstange (10) gelenkig angeschlossen ist.

7. Kassette nach Anspruch 5 oder 6, dadurch gekennzeichnet, daß die der schwenkbaren Wand (1.1) gegenüberstehende Wand (13) des Aufnahmefachs (7) von einem mit der Bodenfläche (1.3) des Bodenteils (1) verbundenen L-Profil gebildet ist.

8. Kassette nach einem der Ansprüche 1 bis 4, dadurch gekennzeichnet, daß das freie Ende der Schubstange (10) an dem zum Deckelteil (2) weisenden oberen Rand mit einer Anlaufschräge (14) versehen ist und das Aufnahmefach (7) eine Bodenplatte (15) aufweist, die um eine zur Längsrichtung der Schubstange (10) etwa parallele Achse im Bereich der Bodenfläche (1.3) des Bodenteils (1) schwenkbar ist und im Bereich der Schubstange (10) an ihrer Unterseite eine der Anlaufschräge (14) anliegende Gleitfläche (16) aufweist.

9. Kassette nach Anspruch 8, dadurch gekennzeichnet, daß die Anlaufschräge (14) mit einer Randleiste (17) versehen ist, die senkrecht zur Schubstange (10) ausgerichtet ist und zur Bodenplatte (15) hin vorsteht.

10. Kassette nach Anspruch 8 oder 9, dadurch gekennzeichnet, daß die Gleitfläche (16) von einer aus der Ebene der Bodenplatte (15) etwa parallel zur Anlaufschräge (14) aufgebogenen Lasche gebildet ist.

11. Kassette nach den Ansprüchen 8 bis 10, dadurch gekennzeichnet, daß die Bodenplatte (15) an ihrem der Gleitfläche (16) abgewandten Rand einen Lagerzapfen (18) trägt, der in eine Ausnehmung der das Aufnahmefach (7) begrenzenden Trennwand (13) im Bodenteil (1) greift.

12. Kassette nach den Ansprüchen 8 bis 11, dadurch gekennzeichnet, daß im Aufnahmefach (7) eine zweite Bodenplatte (15) vorgesehen ist, die ebenfalls im Bereich der Bodenfläche (1.3) des Bodenteils (1) mit zu der der anderen Bodenplatte (15) paralleler Achse gelenkig angeschlossen ist, wobei die beiden Bodenplatten (15) sich scherenartig kreuzen und im Kreuzungsbereich gelenkig miteinander verbunden sind.

13. Kassette nach Anspruch 12, dadurch gekennzeichnet, daß die beiden Bodenplatten (15) mit je einem parallel zur Gelenkachse verlaufenden Schlitz (19) versehen sind, der sich von der Mitte aus in jeweils entgegengesetzter Richtung bis zum Rand erstreckt, wobei jeder Schlitz (19) die jeweils andere Bodenplatte (15) in sich aufnimmt und der Schlitz (19) eine ein gegenseitiges Bewegungsspiel ermöglichende Breite besitzt.

14. Kassette nach einem der Ansprüche 1 bis 13, dadurch gekennzeichnet, daß an einem der Schwenkeinsätze (3, 4) ein Einsatzteil (20) schwenkbar gelagert ist, das für jede seiner beiden Schwenkrichtungen einen die Schwenkbewegung begrenzenden Anschlag an der Schubstange (10) aufweist.

15. Kassette nach Anspruch 14, dadurch gekennzeichnet, daß das Einsatzteil (20) als U-Profil ausgebildet ist, wobei die beiden Schenkel des U-Profils die Schubstange (10) zwischen sich aufnehmen und jeweils den Anschlag bilden.

16. Kassette nach einem der Ansprüche 1 bis 13, dadurch gekennzeichnet,daß an einem der Schwenkeinsätze (3, 4) ein Einsatzteil (20) schwenkbar gelagert ist, an dem die Schubstange (10) fest angeschlossen ist.

17. Kassette nach Anspruch 16, dadurch gekennzeichnet, daß das Einsatzteil (20) und die Schubstange (10) einstückig miteinander ausgebildet und aus einem einzigen Blechzuschnitt geformt sind.

## Revendications

1. Cassette pour ranger des objets, notamment des forets hélicoïdaux, des tarauds, des jeux de forets de rechange, des adaptateurs et analogues, comportant une partie formant fond (1), une partie formant couvercle (2) raccordée d'une manière articulée à la partie formant fond (1), et au moins un insert pivotant (3,4), qui est monté pivotant dans la partie formant fond (1) et comporte des logements (5) pour les objets, et dans laquelle la partie formant couvercle (2) est raccordée à l'insert pivotant (3), qui est disposé au voisinage de la partie formant couvercle, par l'intermédiaire d'un élément de liaison (6) pour réaliser l'entraînement automatique de l'insert pivotant (3), ainsi qu'un casier récepteur (7) pour une poignée, une tige d'outil ou analogue, qui est disposé dans la partie formant fond (1) sur le côté tourné à l'opposé de l'axe d'articulation (8,9) de la partie formant couvercle (2) et de l'insert pivotant (3), caractérisée en ce que sur l'insert pivotant (3,4) est articulé, d'une manière excentrée par rapport à l'axe de pivotement (9), au moins une tige de poussée (10) qui s'étend en direction du casier récepteur (7), est déplaçable sensiblement dans sa direction longitudinale par l'insert pivotant (3,4) et déplace au moins l'une des parois du casier récepteur (7) pour l'amener dans une position facilitant le retrait de l'objet rangé dans ce casier.

2. Cassette selon la revendication 1, caractérisée en ce que la tige de poussée (10) est raccordée, sur le côté de l'axe d'articulation (9) tourné vers le casier récepteur (7), de l'insert pivotant (3,4), entre ce dernier et la paroi latérale (1.1) de la partie formant fond (1), lorsque l'insert pivotant (3,4) est relevé dans la position de prélèvement.

3. Cassette selon la revendication 1 ou 2, comportant deux ou un plus grand nombre d'inserts pivotants (3,4) s'entraînant réciproquement et pouvant pivoter autour d'un axe commun (9), caractérisée en ce que la tige de poussée (10) est raccordée à l'insert pivotant (4) situé à l'opposé de la partie formant couvercle (2).

4. Cassette selon la revendication 1 ou 2, comportant deux ou plusieurs inserts pivotants (3,4), et dans laquelle le second ou les autres inserts pivotants (4) est ou sont montés pivotants sur le premier insert pivotant (3), qui est raccordé à l'élément formant couvercle (2) par l'intermédiaire de l'élément de liaison (6), d'une manière excentrée par rapport à l'axe d'articulation (9) de cet insert, caractérisée en ce que la tige de poussée (10) est raccordée au niveau du palier de support du second ou des autres inserts pivotants (4).

5. Cassette selon l'une des revendications 1 à 4, caractérisée en ce que la paroi latérale (1.1) de la partie formant fond (1), qui est située à l'opposé de l'axe d'articulation (8) de la partie formant couvercle (2) et forme une paroi du casier récepteur (7), est agencée de manière à pouvoir être basculée vers l'extérieur et est raccordée d'une manière articulée à la tige de poussée (10).

6. Cassette selon la revendication 5, caractérisée en ce que la paroi latérale (1.1) est formée par une aile d'un profilé en L, dont l'autre aile (1.2) est parallèle à la surface (1.3) de la partie formant fond (1) en en étant séparé par une faible distance, le profilé en L étant équipé frontalement de pattes de raccordement (11), sur lesquelles est montée l'articulation pivotante (12) et à laquelle est raccordée d'une manière articulée la tige de poussée (10).

7. Cassette selon la revendication 5 ou 6, caractérisée en ce que la paroi (13) du casier récepteur (7), qui est située en vis-à-vis de la paroi pivotante (1.3), est formée par un profilé en L raccordé à la surface du fond (1.3) de la partie formant fond (1).

8. Cassette selon l'une des revendications 1 à 4, caractérisée en ce que l'extrémité libre de la tige de poussée (10) comporte, au niveau du bord extérieur tourné vers la partie formant couvercle (2), une rampe (14), et le casier récepteur (7) comporte une plaque de fond (15), qui peut pivoter autour d'un axe approximativement parallèle à la direction longitudinale de la tige de poussée (10), dans la zone de la surface de fond (1.3) de la partie formant fond (1) et possède, au niveau de la tige de poussée (10) et sur sa face inférieure, une surface de glissement (16) qui s'applique contre la rampe (14).

9. Cassette selon la revendication 8, caractérisée en ce que la rampe (14) comporte une barrette marginale (17), qui est perpendiculaire à la tige de poussée (10) et fait saillie en direction de la plaque de fond (15).

10. Cassette selon la revendication 8 ou 9, caractérisée en ce que la surface de glissement (16) est formée par une languette qui est repliée à partir du plan de la plaque de fond (15), approximativement parallèlement à la rampe (14).

11. Cassette selon les revendications 8 à 10, caractérisée en ce que la plaque de fond (15) porte, sur son bord tourné à l'opposé de la surface de glissement (16), un tourillon (18), qui s'engage dans un évidement de la paroi de séparation (13), qui limite le casier récepteur (7), dans la partie formant fond (1).

12. Cassette selon les revendications 8 à 11, caractérisée en ce que dans le casier récepteur (7) il est prévu une seconde plaque de fond (15), qui est également raccordée d'une manière articulée, dans la zone de la surface de fond (1.3) de la partie formant fond (1), à l'axe parallèle à l'autre plaque de fond (15), les deux plaques de fond (15) se croisant à la manière de ciseaux et étant raccordées entre elles par articulation dans la zone de croisement.

13. Cassette selon la revendication 12, caractérisée en ce que les deux plaques de fond (15) sont équipées de fentes respectives (19), qui sont parallèles à l'axe d'articulation et s'étendent à partir du centre dans des directions respectivement opposées jusqu'au bord, chaque fente (19) recevant l'autre plaque de fond respective (15) et possédant une largeur permettant un jeu de déplacement réciproque.

14. Cassette selon l'une des revendications 1 à 13, caractérisée en ce que sur l'un des inserts pivotants (3,4) est montée pivotante un élément d'insert (20), qui possède, pour chacune de ses deux directions de pivotement, une butée qui limite le mouvement de pivotement et est située sur la tige de poussée (10).

15. Cassette selon la revendication 14, caractérisée en ce que l'élément d'insert (20) est réalisé sous la forme d'un profilé en U, dont les deux branches logent entre elles la tige de poussée (10) et forment les butées respectives.

16. Cassette selon la revendication 1 à 13, caractérisée en ce qu'un élément d'insert (20), auquel est raccordée de façon fixe la tige de poussée (10), est monté pivotant sur l'un des inserts pivotants (3,4).

17. Cassette selon la revendication 16, caractérisée en ce que l'élément d'insert (20) et la tige de poussée (10) sont réalisés d'un seul tenant et sont formés à partir d'un seul flan en tôle.

## Claims

1. A box for storing articles, in particular tools such as twist drills, screw taps, bit inserts, adaptors and the like, comprising a bottom portion (1), a lid portion (2) which is hingedly connected to the bottom portion (1) and at least pivotal insert (3, 4) which is mounted pivotably in the bottom portion (1) and which has receiving means (5) for the articles, wherein the lid portion (2) is connected to the pivotal insert (3) arranged adjacent thereto by way of a connecting member (6) for automatic entrainment of the pivotal insert (3), and further comprising a receiving compartment (7) for handle, tool shank or the like, which is arranged in the bottom portion (1) on the side remote from the hinge axis (8, 9) of the lid portion (2) and the pivotal insert (3) respectively, characterised in that pivoted to the pivotal insert (3, 4) eccentrically relative to the pivot axis (9) is at least one pushrod (10) which extends to the receiving compartment (7) and which is displaceable substantially in its longitudinal direction by the pivotal insert (3, 4) and which displaces at least one of the walls of the receiving compartment (7) into a position of facilitating removal of the article stored therein.

2. A box according to claim 1 characterised in that when the pivotal insert (3, 4) is raised into the removal position the pushrod (10) is connected on the side, which is towards the receiving compartment (7), of the hinge axis (9) of the pivotal insert (3, 4), between the latter and the side wall (1.1) of the bottom portion (1).

3. A box according to claim 1 or claim 2 comprising two or more pivotal inserts (3, 4) which entrain each other and which are pivotable about a common axis (9), characterised in that the pushrod (10) is connected to the pivotal insert (4) which is remote from the lid portion (2).

4. A box according to claim 1 or claim 2 comprising two or more pivotal inserts (3, 4) wherein the second or further pivotal inserts (4) is or are pivotably mounted to the first pivotal insert (3) connected to the lid portion (2) by way of the connecting member (6), eccentrically relative to the hinge axis (9) of the first pivotal insert, characterised in that the pushrod (10) is connected in the pivot mounting of the second or further pivotal inserts (4).

5. A box according to one of claims 1 to 4 characterised in that the side wall (1.1) of the bottom portion (1) which is disposed opposite the hinge axis (8) of the lid portion (2) and which forms the one wall of the receiving compartment (7) is adapted to be pivoted outwardly and is hingedly connected to the pushrod (10).

6. A box according to claim 5 characterised in that the side wall (1.1) is formed the one limb of an L-shaped member rose other limb (1.2), when the box is closed, is arranged parallel to and at a small spacing from the bottom surface (1.3) of the bottom portion (1), wherein the L-shaped member is provided at its ends with connecting plates (11) on which the pivot hinge (12) is disposed and to which the push (10) is hingedly connected.

7. A box according to claim 5 or claim 6 characterised in that the wall (13) of the receiving compartment (7), which is opposite the pivotable wall (1.1), is formed by an L-shaped member connected to the bottom surface (1.3) of the bottom portion (1).

8. A box according to one of claims 1 to 4 characterised in that the free end of the pushrod (10) is provided with an inclined run-on surface (14) at the upper edge which faces towards the lid portion (2) and the receiving compartment (7) has a bottom plate (15) which is pivotable about an axis approximately parallel to the longitudinal direction of the pushrod (10), in the region of the bottom surface (1.3) of the bottom portion (1), the bottom plate (15) being provided at its underside in the region of the push (10) with a sliding surface (16) which bears against the inclined run-on surface (14).

9. A box according to claim 8 characterised in that the inclined run-on surface (14) is provided with an edge strip (17) which is oriented perpendicularly to the pushrod (10) and which projects towards the bottom plate (15).

10. A box according to claim 8 or claim 9 characterised in that the sliding surface (16) is formed by a plate portion which is bent up out of the plane of the bottom plate (15) approximately parallel to the inclined run-on surface (14).

11. A box according to claims 8 to 10 characterised in that, at its edge remote from the sliding surface (16), the bottom plate (15) has a mounting projection (18) which engages into an opening in the partitioning wall (13) which delimits the receiving compartment (7) in the bottom portion (1).

12. A box according to claims 8 to 11 characterised in that provided in the receiving compartment (7) is a second bottom plate (15) which is also hingedly connected in the region of the bottom surface (1.3) of the bottom portion (1) with an axis parallel to that of the other bottom plate (15), wherein the two bottom plates (15) cross each other in a scissor-like configuration and are hingedly connected together in the region in which they cross.

13. A box according to claim 12 characterised in that the two bottom plates (15) are each provided with a slot (19) which extends parallel to the hinging axis and which extends from the middle in respectively opposite directions to the respective edge, wherein each slot (19) receives therein the respective other bottom plate (15) and the slot (19) is of a width which permits mutual motion clearance.

14. A box according to one of claims 1 to 13 characterised in that pivotably mounted to one of the pivotal inserts (3, 4) is an insert portion (20) which, for each of its two pivotal directions, has an abutment for limiting the pivotal movement, on the pushrod (10).

15. A box according to claim 14 characterised in that the insert portion (20) is in the form of a U-shaped member, wherein the two limbs of the U-shaped receive the push (10) between them and form the respective abutment.

16. A box according to one of claims 1 to 13 characterised in that pivotably mounted to one of the pivotal inserts (3, 4) is an insert portion (20) to which the pushrod (10) is fixedly connected.

17. A box according to claim 16 characterised in that the insert portion (20) and the push (10) are formed integrally with each other and are formed from a single sheet material blank.
